# EUROPÄISCHE PATENTSCHRIFT

(11) **EP 1 992 757 B1**
(45) Veröffentlichungstag und Bekanntmachung des Hinweises auf die Patenterteilung: **17.04.2013**
(21) Anmeldenummer: 08004891.1
(22) Anmeldetag: 15.03.2008
(51) Int. Cl.: E04B 7/16, E06B 7/086

(54) **Lamellendach**
Slat roof
Toit à lamelles

(30) Priorität: 15.05.2007 DE 102007023008
(43) Veröffentlichungstag der Anmeldung: 19.11.2008
(73) Patentinhaber: Firma Allwetterdach ESCO GmbH, 59469 Ense-Höingen (DE)
(72) Erfinder: Smout, Leo, 59494 Soest (DE)
(74) Vertreter: Manske, Jörg

(56) Entgegenhaltungen:
- EP-B1- 1 127 992
- EP-B1- 1 340 863
- DE-U1-202004 016 025

## Beschreibung

Die vorliegende Erfindung bezieht sich auf ein Lamellendach mit einer Mehrzahl parallel zueinander angeordneter Lamellen, die jeweils an ihren Stirnseiten um eine zu ihrer Längserstreckung parallele Schwenkachse an ortsfesten Seitenteilen zwischen einer geöffneten Stellung und einer geschlossenen Stellung schwenkbar gelagert sind, wobei die Lamellen in der geschlossenen Stellung jeweils mit ihrer Vorderkante die Hinterkante der davor liegenden Lamelle überdecken, wobei jede der Lamellen zwei Profilkörper umfasst, die sich in Längsrichtung der Lamelle erstrecken und zwischen denen jeweils mindestens ein Abdeckelement angeordnet ist.

Lamellendächer der eingangs genannten Art sind beispielsweise aus dem europäischen Patent EP 1 127 992 B1 und aus dem europäischen Patent EP 1 340 863 B1 bekannt. Die in den beiden vorstehend genannten Druckschriften offenbarten Lamellendächer können von einem Benutzer wahlweise regendicht geschlossen oder licht- und luftdurchlässig geöffnet werden. Die Lamellen sind zwischen ortsfesten Seitenteilen an ihren schmalen Querseiten um eine in Lamellenlängsrichtung liegende Achse schwenkbar gelagert. Über eine geeignet ausgeführte Betätigungsmechanik, die von Hand oder mittels eines Motorantriebs betätigt werden kann, können jeweils mehrere, zumeist jedoch sämtliche Lamellen des Lamellendachs zum Öffnen beziehungsweise Schließen gemeinsam um ihre Schwenkachse geschwenkt werden.

In der vollständig geöffneten Stellung stehen die Lamellen bezüglich einer Dachfläche senkrecht oder zumindest nahezu senkrecht, so dass durch die Zwischenräume zwischen den Lamellenflächen ein freier Lichteinfall und Luftaustausch möglich ist. Ferner sind die beiden Seitenflächen der Lamellen in dieser Stellung für eine Reinigung zugänglich. Zum Schließen werden die Lamellen aus der senkrechten Position in Richtung der Dachebene verschwenkt. Dadurch, dass die einzelnen Lamellen breiter sind als ihr Achsabstand voneinander, überlappen sie sich mit ihren Längskanten, wenn sie aus der Senkrechten in die Dachebene gedreht werden. Die vollständig geschlossene Stellung des Lamellendachs ist dann erreicht, wenn jeweils eine Lamelle mit ihrer beim Schließen nach unten geschwenkten unteren Längskante auf der Oberseite im Bereich der Hinterkante der davor liegenden Lamelle zur Auflage kommt. An diesen Kanten angebrachte, im geschlossenen Zustand ineinandergreifende Winkelprofile sorgen dafür, dass das Dach regendicht ist und Niederschläge seitlich ablaufen können. Die Lamellen bestehen aus einem Rahmen aus Aluminiumprofilen, in die jeweils ein transparentes Abdeckelement, beispielsweise aus Glas, Polycarbonat oder Acrylglas eingesetzt ist. Vorzugsweise sind die Lamellen des Lamellendachs in Längsrichtung leicht geneigt montiert, so dass über eine Regenrinne im Bereich der Stirnseiten der Lamellen eine Ableitung von Niederschlägen, insbesondere Regenwasser, erreicht werden kann.

Die DE 83 33 863 U1 offenbart ein Lamellendach mit Lamellen, die aus so genannten Spundwand-Trapezprofilen bestehen. Am Stützgestell des Lamellendachs sind auf beiden Längsseiten Längsträger vorgesehen, die unterhalb ihrer Oberkante mit Laufschienen ausgestattet sind. An ihrer Unterkante sind die Längsträger mit einer nach innen weisenden Abkantung versehen, deren Innenrand wiederum eine Abwinklung nach oben aufweist. Die Abkantung ist weit nach innen gezogen und dient als Regenrinne, um von den Lamellen innerhalb des Längsträgers ablaufendes Wasser aufzufangen und abzuleiten.

Es hat sich allerdings gezeigt, dass im Hinblick auf die Ableitung von Regenwasser bei den aus dem Stand der Technik bekannten Lamellendächern noch Verbesserungsbedarf besteht, da sich das Regenwasser unter Umständen im Bereich der Stirnseiten der Lamellen stauen kann und damit nicht in zufrieden stellender Weise abgeleitet werden kann.

Hier setzt die vorliegende Erfindung an.

Der vorliegenden Erfindung liegt die Aufgabe zugrunde, ein Lamellendach der eingangs genannten Art zur Verfügung zu stellen, bei dem die Ableitung von Regenwasser auf einfache und kostengünstige Weise im Vergleich zu den aus dem Stand der Technik bekannten Lösungen verbessert ist.
Die Lösung dieser Aufgabe liefert ein Lamellendach der eingangs genannten Art mit den Merkmalen des kennzeichnenden Teils des Anspruchs 1. Die Unteransprüche betreffen vorteilhafte Weiterbildungen der Erfindung.

Gemäß Anspruch 1 zeichnet sich ein erfindungsgemäßes Lamellendach dadurch aus, dass an beiden Stirnseiten der Lamellen jeweils ein Abschlusselement angeordnet ist, von denen zumindest eines etwa in Höhe des Abdeckelements mindestens eine Wasseraustrittsöffnung aufweist, durch die auf das Abdeckelement treffendes Wasser abfließen kann. Durch diese erfindungsgemäße Maßnahme kann verhindert werden, dass sich das Wasser im Bereich mindestens einer der beiden Stirnseiten der Lamelle staut, da das auf das Abdeckelement treffende Wasser ablaufen und stirnseitig durch die mindestens eine Wasseraustrittsöffnung aus der Lamelle heraus - vorzugsweise in eine Regenrinne - fließen kann. Vorteilhafterweise weisen die beiden, jeweils an einer der Stirnseiten einer der Lamellen vorgesehenen Abschlusselemente etwa in Höhe des Abdeckelements mindestens eine Wasseraustrittsöffnung auf.

In einer bevorzugten Ausführungsform wird vorgeschlagen, dass die Wasseraustrittsöffnung im Wesentlichen länglich geformt ist, um einen ausreichend großen Querschnitt für das Abfließen größerer Wassermengen zur Verfügung zu stellen.

Um den Wasserablauf weiter zu verbessern, wird in einer vorteilhaften Ausführungsform vorgeschlagen, dass sich die Wasseraustrittsöffnung nahezu über die gesamte Breite der Lamelle erstreckt. Durch diese Maßnahme kann beispielsweise verhindert werden, dass sich das Wasser in unerwünschter Weise etwa in einem Randbereich des Abschlusselements stauen kann und damit nicht abfließt.

Es besteht in einer besonders bevorzugten Ausführungsform die Möglichkeit, dass das Abschlusselement ein Oberteil und ein Unterteil aufweist, zwischen denen die Wasseraustrittsöffnung ausgebildet ist. Um die Herstellung der Abschlusselemente zu vereinfachen, sind diese vorzugsweise einstückig ausgebildet. Vorzugsweise bestehen die Abschlusselemente aus Aluminium.

Um die Stabilität sowie die Festigkeit des Abschlusselements zu erhöhen, kann in einer bevorzugten Ausführungsform vorgesehen sein, dass zwischen dem Oberteil und dem Unterteil mindestens ein Trennsteg, vorzugsweise mindestens zwei voneinander beabstandet angeordnete Trennstege vorgesehen ist/sind. Der mindestens eine Trennsteg kann in einer besonders vorteilhaften Ausführungsgestaltung im Wesentlichen bügelartig geformt sein. Vorzugsweise erstreckt sich der mindestens eine im Wesentlichen bügelartig geformte Trennsteg nach der Montage des Abdeckelements und der Profilkörper von diesen weg und zu einem der Seitenteile des Lamellendachs hin.

In einer besonders vorteilhaften Weiterbildung ist vorgesehen, dass jedes der Abschlusselemente einen Lagerzapfen aufweist, der mit einem Lamellenlager in Eingriff steht. Die Lamellenlager sind an den Seitenteilen des Lamellendachs montiert. Mittels des Lagerzapfens, der jeweils in ein korrespondierendes Lamellenlager eingreift, kann die Lamelle um ihre Längserstreckung drehbar an den Seitenteilen gelagert werden. Der Lagerzapfen kann beispielsweise am Unterteil des Abschlusselements angeordnet und integral mit diesem ausgebildet sein.

Es besteht in einer bevorzugten Ausführungsform die Möglichkeit, dass das Unterteil eine obere Begrenzungsfläche aufweist, auf der ein Ende des Abdeckelements aufliegt. Dabei erstreckt sich dieses Ende des Abdeckelements vorzugsweise durch die Wasseraustrittsöffnung hindurch. Die Querkante des Abdeckelements kann in einer bevorzugten Ausführungsform bündig mit einer äußeren Begrenzungskante der oberen Begrenzungsfläche abschließen.

Am Abschlusselement kann in einer vorteilhaften Ausgestaltung mindestens ein Dichtungselement angeordnet sein, das sich zumindest abschnittsweise in Längsrichtung des Abschlusselements erstreckt und auf dem das Abdeckelement bereichsweise aufliegt. Durch diese Maßnahme kann im Bereich des Abschlusselements eine wirksame Abdichtung der Lamelle erreicht werden. In einer besonders bevorzugten Ausführungsform ist vorgesehen, dass sich das Dichtungselement über die gesamte Länge oder zumindest nahezu über die gesamte Länge der oberen Begrenzungsfläche des Unterteils erstreckt.

Um die Montage des Abschlusselements zu vereinfachen, wird in einer besonders vorteilhaften Ausführungsform vorgeschlagen, dass am Abschlusselement an einer den Profilkörpern der Lamelle zugewandten Seite zwei voneinander beabstandet angeordnete Montageelemente ausgebildet sind, die in korrespondierende Profilkammern der Profilkörper eingesetzt sind. Die Montageelemente können beispielsweise am Oberteil des Abschlusselements angeordnet sein.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine perspektivische Darstellung eines Teils eines Lamellendachs, welches gemäß einem bevorzugten Ausführungsbeispiel der vorliegenden Erfindung aufgebaut ist, in einer geschlossenen Stellung der Lamellen;
- Fig. 2: eine Draufsicht auf das Lamellendach gemäß Fig. 1 in der geschlossenen Stellung der Lamellen;
- Fig. 3: eine Explosionsansicht einer Lamellenbaugruppe gemäß einer ersten bevorzugten Ausführungsform;
- Fig. 4: eine perspektivische Ansicht einer Lamellenbaugruppe gemäß einer zweiten bevorzugten Ausführungsform nach dem Zusammenbau;
- Fig. 5: eine perspektivische Darstellung eines Abschlusselements einer Lamelle;
- Fig. 6: eine perspektivische Ansicht eines Lagerunterteils eines Lamellenlagers, das gemäß einer bevorzugten Ausführungsform aufgebaut ist;
- Fig. 7: eine weitere perspektivische Ansicht des Lagerunterteils gemäß Fig. 6;
- Fig. 8: eine perspektivische Ansicht eines Lageroberteils des Lamellenlagers;
- Fig. 9: eine weitere perspektivische Ansicht des Lageroberteils gemäß Fig. 8;
- Fig. 10: eine perspektivische Darstellung eines Axialsicherungsmittels des Lamellenlagers;
- Fig. 11 1: einen Schnitt durch das Axialsicherungsmittel gemäß Fig. 10;
- Fig. 12: eine perspektivische Darstellung des Abschlusselements der Lamelle während der Montage des Lamellenlagers;
- Fig. 13: eine weitere perspektivische Darstellung des Abschlusselements der Lamelle während der Montage des Lamellenlagers;
- Fig. 14: eine perspektivische, teilweise geschnittene Darstellung des Abschlusselements der Lamelle und des Lamellenlagers während der Montage;
- Fig. 15: eine perspektivische Darstellung des Abschlusselements der Lamelle nach der Montage des Lamellenlagers;
- Fig. 16: eine weitere perspektivische Darstellung des Abschlusselements der Lamelle nach der Montage des Lamellenlagers;
- Fig. 17: eine perspektivische, teilweise geschnittene Darstellung des Abschlusselements der Lamelle und des Lamellenlagers nach der Montage.

Unter Bezugnahme auf Fig. 1 und Fig. 2, in denen ein Teil eines Lamellendachs 1, welches gemäß einem bevorzugten Ausführungsbeispiel der vorliegenden Erfindung aufgebaut ist, in einer geschlossenen Stellung dargestellt ist, soll nachfolgend zunächst der grundlegende konstruktive Aufbau des Lamellendachs 1 näher erläutert werden.

Das Lamellendach 1 weist zwei einander gegenüberliegende angeordnete, ortsfeste Seitenteile 8 auf, von denen in Fig. 1 und 2 allerdings nur eines dargestellt ist. Zwischen den beiden Seitenteilen 8 erstrecken sich mehrere Lamellen 2, die leicht geneigt montiert sind und an ihren schmalen Stirnseiten jeweils mit Hilfe geeigneter Lamellenlager 9, auf deren konstruktive Ausgestaltung weiter unten ausführlich eingegangen werden wird, schwenkbar gelagert sind. Die Schwenkachsen der Lamellen 2, um diese bei Bedarf zumindest teilweise öffnen beziehungsweise wieder schließen zu können, erstrecken sich jeweils in deren Längsrichtung und sind im Wesentlichen parallel zueinander orientiert. Jede der Lamellen 2 kann durch Verschwenken um ihre Schwenkachse aus der in Fig. 1 und 2 dargestellten geschlossenen Stellung, in der das Lamellendach 1 regendicht abgeschlossen ist, in eine teilweise oder vollständig geöffnete Stellung geschwenkt werden.

Unterhalb der Lamellenlager 9 ist an mindestens einem der beiden Seitenteile 8, vorzugsweise jedoch an beiden Seitenteilen 8 eine Regenrinne 10 angebracht, über die Regenwasser, welches auf das Lamellendach 1 trifft, abfließen kann. Da die Lamellen 2 des Lamellendachs 1 mit einem leichten Gefälle an den ortsfesten Seitenteilen 8 montiert sind, kann das auf die Lamellen 2 treffende Wasser die Lamellen 2 hinabfließen und im Bereich der Stirnseiten der Lamellen 2 über die Regenrinne 10 abgeführt werden. Bei einer ebenen (nicht geneigten) Standfläche ist zum Erreichen eines Gefälles für die Lamellen 2 eines der beiden Seitenteile 8 höher als das gegenüberliegende Seitenteil 8.

Man erkennt in Fig. 1 und Fig. 2 ferner, dass in diesem Ausführungsbeispiel in der geschlossenen Stellung des Lammellendachs 1 eine erste (vordere) Längskante 22 der Lamelle 2 eine zweite (hintere) Längskante 21 einer benachbarten Lamelle 2 überdeckt. Dieser Überdeckungsbereich zwischen zueinander benachbart angeordneten Lamellen 2 ist vorzugsweise wasserdicht ausgeführt, um das Eindringen von Wasser in der geschlossenen Stellung des Lamellendachs 1 wirksam zu verhindern.

In Fig. 3 ist eine Explosionsansicht einer Lamellenbaugruppe gemäß einer ersten bevorzugten Ausführungsform mit einer einzelnen Lamelle 2 dargestellt. Das Lamellendach 1 besteht aus einer Mehrzahl gleichartig aufgebauter Lamellenbaugruppen mit jeweils einer Lamelle 2. Jede Lamelle 2 des Lamellendachs 1 weist zwei Profilkörper 21, 22 auf, die vorzugsweise aus Aluminium hergestellt sind und sich in Längsrichtung der Lamelle 2 erstrecken. Zwischen den beiden Profilkörpern 21, 22 ist ein im Wesentlichen plattenförmiges Abdeckelement 20 angeordnet, welches vorzugsweise aus einem transparenten Werkstoff, beispielsweise aus Glas, Polycarbonat oder Polymethylmethacrylat (Acrylglas), hergestellt ist. Die beiden Profilkörper 21, 22 weisen jeweils eine Längsnut (nicht mit Bezugszeichen versehen) auf, in der jeweils mindestens ein Abdichtungselement 23a, 23b aufgenommen ist. Die beiden Abdichtungselemente 23a, 23b weisen ihrerseits eine ebenfalls nicht mit Bezugszeichen versehene, sich in Längsrichtung erstreckende Haltenut auf, in der jeweils der an eine der der beiden Längskanten 201 angrenzende Bereich des Abdeckelements 20 aufgenommen ist, um das Abdeckelement 2 sicher und abgedichtet an den beiden Profilkörpern 21, 22 zu befestigen.

Die Lamellen 2 sind an jeder ihrer beiden gegenüberliegenden Stirnseiten jeweils mittels eines Abschlusselements 3 abgeschlossen, welches sich, wie beispielsweise in Fig. 3 und 4 zu erkennen, in Querrichtung zwischen den beiden Profilkörpern 21, 22 erstreckt. Die Abschlusselemente 3 für die Lamellen 2 sind vorzugsweise ebenfalls aus Aluminium hergestellt und stellen eine Verbindung zwischen den beiden Profilkörpern 21, 22 der Lamelle 2 her. Auf den konstruktiven Aufbau der Abschlusselemente 3 wird weiter unten näher eingegangen.

Ferner ist an jeder der beiden schmalen Stirnseiten (Querseiten) der Lamelle 2 vorzugsweise jeweils eine Abdeckeinheit 4 vorgesehen, die eine Grundplatte 40 und mindestens zwei schwenkbar an der Grundplatte 40 angebrachte Plattenelemente 41, 42 aufweist. Bei der in Fig. 3 gezeigten Variante weist die Abdeckeinheit 4 zwei schwenkbare Plattenelemente 41, 42 auf. Demgegenüber sind bei der in Fig. 4 gezeigten alternativen Ausführungsform drei schwenkbare Plattenelemente 41, 42, 43 vorgesehen. Jedes der in Fig. 3 und 4 dargestellten Plattenelemente 41, 42, 43 weist einen Lagerzapfen auf, der jeweils in eine korrespondierende Lagerhülse an der Grundplatte 40 eingreift, so dass die Plattenelemente 41, 42, 43 relativ zur Grundplatte 40 verschwenkt werden können. Wie beispielsweise in Fig. 4 zu erkennen, überlappen sich die seitlichen Ränder der Plattenelemente 41, 42, 43 in der geschlossenen Stellung des Lamellendachs 1 derart, dass ein nahezu kompletter Sichtschutz für die bewegbaren Teile der Lamelle 2 erreicht werden kann.

Ferner weisen die Lamellen 2 des Lamellendachs 1 an ihren Stirnseiten jeweils einen Schwenkhebel 5 auf. Die stirnseitig jeweils an einem Lagerzapfen 34 der Abdeckelemente 3 angebrachten Schwenkhebel 5 der Lamellen 2 sind nach der Montage über geeignete Kopplungsmittel derart miteinander gekoppelt, dass alle Lamellen 2 des Lamellendachs 1 von Hand oder in einer alternativen Ausführungsform auch motorisch angetrieben aus der in Fig. 1 und 2 dargestellten geschlossenen Stellung in eine zumindest teilweise beziehungsweise vollständig geöffnete Stellung überführt werden können.

Nachfolgend soll unter Bezugnahme auf Fig. 3 bis 5 der prinzipielle Aufbau und die Funktion der Abschlusselemente 3, welche die Profilkörper 21, 22 der Lamellen 2 zumindest an einer, vorzugsweise aber an beiden Stirnseiten abschließen, näher erläutert werden. Die Abschlusselemente 3 sind vorzugsweise einstückig aus Aluminium hergestellt und weisen ein Oberteil 30 und ein Unterteil 31 auf. An einer den Profilkörpern 21, 22 der Lamelle 2 abgewandten Seite weist das Abschlusselement 3 zwei in Längsrichtung voneinander beabstandet angeordnete Trennstege 32, 33 auf, die in diesem Ausführungsbeispiel jeweils vom Oberteil 30 und Unterteil 31 wegragen und im Wesentlichen bügelartig geformt sind. Die Trennstege 32, 33 weisen bei der Montage in Richtung eines der beiden Seitenteile 8.

Durch eine Unterseite 300 des Oberteils 30, die in diesem Ausführungsbeispiel abschnittsweise gerade und abschnittsweise im Wesentlichen bogenförmig ausgeführt ist, und eine obere Begrenzungsfläche 310 des Unterteils 31 wird eine Wasseraustrittsöffnung 35 definiert und nach oben beziehungsweise unten begrenzt, die sich vorzugsweise über nahezu die gesamte Länge des Abschlusselements 3 erstreckt. Das Vorsehen (mindestens) einer Wasseraustrittsöffnung 35 im Abschlusselement 3 der Lamelle 2 hat den Vorteil, dass im Gebrauch (Regen-)Wasser, welches auf das Abdeckelement 20 der Lamelle 2 trifft und auf diesem wegen der leicht geneigten Anordnung der Lamelle 2 hinabströmt, durch die Wasseraustrittsöffnung 35 fließen und in eine Regenrinne 10 des Lamellendachs 1, die an den Seitenteilen 8 unterhalb der Lagerelemente 9 angeordnet ist, einströmen kann. Um dabei den Wasserabfluss zu optimieren und eine Stauung des Wassers zu verhindern, ist die Wasseraustrittsöffnung 35 in Höhe des Abdeckelements 20 der Lamelle 2 angeordnet, so dass das Wasser vom Abdeckelement 2 ungehindert durch die Wasseraustrittsöffnung strömen kann.

Das Oberteil 30 des Abschlusselements 3 weist an einer Rückseite, die den beiden Profilkörpern 21, 22 der Lamelle 2 zugewandt ist, zwei voneinander beabstandet angeordnete Montageelemente 36, 37 auf, die bei der Montage in korrespondierende Profilkammern der Profilkörper 21, 22 eingesteckt werden können, um das Abschlusselement 3 stirnseitig mit den Profilkörpern 21, 22 der Lamelle 2 zu verbinden. Das Abschlusselement 3 weist ferner mehrere Durchbohrungen 38 auf, durch die bei der Montage, wie beispielsweise in Fig. 4 zu erkennen, Befestigungsschrauben 6 geführt werden können, um das Abschlusselement 3 sicher an den Profilelementen 21, 22 zu befestigen.

An der Rückseite des Unterteils 31, die auf das Abdeckelement 20 gerichtet ist, ist in diesem Ausführungsbeispiel ein Dichtungselement 39 angeordnet, das sich in Längsrichtung des Abschlusselements 3 und somit nach der Montage in Querrichtung der Lamelle 2 erstreckt. Das Dichtungselement 39 weist eine lang gestreckte rechteckige Auflagefläche 390 für das Abdeckelement 20 der Lamelle 2 auf. Man erkennt, dass die Auflagefläche 390 des Dichtungselements 39 mit der oberen Begrenzungsfläche 310 des Unterteils 31 fluchtet, so dass der an die Querkante 200 des Abdeckelements 20 angrenzende, sich nach der Montage durch die Wasseraustrittsöffnung 35 hindurch erstreckende Bereich nach der Montage auf der Auflagefläche 390 des Dichtungselements 39 einerseits und auf der oberen Begrenzungsfläche 310 des Unterteils 31 andererseits aufliegt. Vorzugsweise schließt das Abdeckelement 20 nach der Montage 20 bündig mit der vorderen Begrenzungskante der oberen Begrenzungsfläche 310 des Unterteils 31 ab.

Das Unterteil 31 weist ferner einen Lagerzapfen 34 auf, der sich von der Vorderseite des Unterteils 31, welche im montierten Zustand einem der beiden Seitenteile 8 des Lamellendachs 1 zugewandt ist, im Wesentlichen orthogonal weg erstreckt. Wie in Fig. 3 und Fig. 4 zu erkennen, wird an den Lagerzapfen 34 bei der Montage jeweils einer der Verstellhebel 5 der Lamelle 2 sowie ein Axialsicherungsmittel 7 angebracht, dessen Funktion weiter unten näher beschrieben wird.

Durch das Vorsehen der Wasseraustrittsöffnung 35 im Abschlusselement 3 kann sichergestellt werden, dass bei einem geneigten Einbau der Lamelle 2 zwischen den beiden Seitenteilen 8 das Regenwasser, welches auf das Abdeckelement 20 der Lamelle 2 trifft und dieses das Gefälle entlang hinabströmt, zuverlässig durch die Wasseraustrittsöffnung 35 in die Regenrinne 10 des Lamellendachs 1 fließen kann. Dadurch kann eine bei den aus dem Stand der Technik bekannten Lamellendächern häufig anzutreffende unerwünschte Stauung des Regenswassers auf dem Abdeckelement 20 im Bereich des Abschlusselements 3 der Lamelle 2 wirksam verhindert werden.

Auf Grund des Gefälles, das im Allgemeinen zwischen den beiden Seitenteilen 8 des Lamellendachs 1 existiert, reicht es im Grunde genommen aus, dass nur an derjenigen Stirnseite der Lamelle 2, die an das Seitenteil 8 angrenzt, an dem das Gefälle endet, ein Abschlusselement 3 mit mindestens einer Wasseraustrittsöffnung 35 vorgesehen ist. Das an der gegenüberliegenden Stirnseite der Lamelle 2 vorgesehene Abschlusselement 3 muss also nicht zwingend mindestens eine Wasseraustrittsöffnung 35 aufweisen. Um die Anzahl der Gleichteile zu vergrößern und nicht zwei unterschiedliche Abschlusselemente 3 vorhalten zu müssen, ist es jedoch bevorzugt, dass beide Abschlusselemente 3 identisch aufgebaut sind.

Nachfolgend soll die schwenkbare Lagerung der Lamellen 2 an den ortsfesten Seitenteilen 8 des Lamellendachs 1, die mit Hilfe von Lamellenlagern 9 erfolgt, näher erläutert werden. In Fig. 1 ist zu erkennen, dass die Seitenteile 8 einen angeschrägten, hier als Abkantung ausgeführten Absatz 80 aufweisen. Auf diesem Absatz 80 jedes der beiden Seitenteile 8 sind mehrere Lamellenlager 9 voneinander beabstandet angeordnet, die jeweils einem der Abschlusselemente 3 einer der Lamellen 2 des Lamellendachs 1 zugeordnet sind. Es soll an dieser Stelle angemerkt werden, dass in Fig. 1 und Fig.2 lediglich für eine der Lamellen 2 das Lamellenlager 9 vollständig dargestellt ist. Für die beiden übrigen Lamellen 2 ist lediglich der Lagerzapfen 34 sowie das daran angebrachte Axialsicherungsmittel 7 dargestellt.

Unter Bezugnahme auf Fig. 6 bis 9 wird deutlich, dass die Lamellenlager 9 in diesem Ausführungsbeispiel zweiteilig ausgeführt sind und jeweils ein Lagerunterteil 90, das in Fig. 6 und 7 perspektivisch dargestellt ist, sowie ein mit diesem verbindbares Lageroberteil 91, welches in Fig. 8 und 9 perspektivisch dargestellt ist, umfassen. Das Lagerunterteil 90 und das Lageroberteil 91 bilden nach der Montage einen Lagerschuh, der eine verbesserte Verteilung beziehungsweise Ableitung der in den Lamellenlagern 9 wirkenden Kräfte ermöglicht. Sowohl das Lagerunterteil 90 als auch das Lageroberteil 91 sind vorzugsweise aus Kunststoff hergestellt. Insbesondere kann zur Herstellung des Lagerunterteils 90 und des Lageroberteil 91 ein gegen den Einfluss ultravioletter Strahlung beständiger Kunststoff eingesetzt werden. Das Lagerunterteil 90 weist an einem der Stirnseite der Lamelle 2 zugewandten Ende einen Zylinderwandabschnitt 903 auf, der nach der Montage mit einem korrespondierenden Zylinderwandabschnitt 912 des Lageroberteil 91 einen im Wesentlichen zylindrischen Durchgang bildet, durch den im Montagezustand ein vorderes Ende des Lagerzapfens 34 geführt ist und mit Hilfe des Axialsicherungsmittels 7 gesichert ist.

Wie in Fig. 9 zu erkennen, weist das Lageroberteil 91 zwei voneinander beabstandet angeordnete und im Wesentlichen zylindrisch geformte Montagestifte 910 auf, die in entsprechende Montageöffnungen 900, die im Lagerunterteil 90 ausgebildet sind, eingreifen können. Das Lageroberteil 91 weist ferner zwei voneinander beabstandete Durchbohrungen 911 auf, durch die bei der Montage des Lageroberteils 91 am Lagerunterteil 90 geeignete Befestigungsmittel, insbesondere Montageschrauben oder dergleichen, geführt werden können, um das Lageroberteil 91 am Lagerunterteil 90 sicher zu befestigen. Die Befestigungsmittel greifen dabei in zwei korrespondierende, im Lagerunterteil 90 ausgebildete Bohrungen 901 ein, die zum Beispiel Gewindebohrungen sein können. Durch die übrigen Durchbohrungen 902, die im Lagerunterteil 90 ausgebildet sind, können weitere Befestigungsmittel geführt werden, um das Lagerunterteil 90 am Seitenteil 8 des Lamellendachs 1 zu befestigen. Das Lagerunterteil 90 bildet, wie insbesondere in Fig. 6 zu erkennen, einen Aufnahmeraum 904, in den bei der Montage das Axialsicherungsmittel 7 für den Lagerbolzen 34, welches nachfolgend näher erläutert wird, eingesetzt wird.

Das Axialsicherungsmittel 7, welches in Fig. 10 und Fig. 11 dargestellt ist, ist vorzugsweise aus Kunststoff, insbesondere ebenfalls aus einem gegen den Einfluss ultravioletter Strahlung beständigen Kunststoff hergestellt und weist einen im Wesentlichen kegelstumpfartig geformten Grundkörper 70 auf, an dem ein im Wesentlichen quaderförmiger Ansatz 71 integral ausgebildet ist. Man erkennt, dass die beiden gegenüberliegenden, sich in Querrichtung erstreckenden schmalen Seitenflächen 710 des im Wesentlichen quaderförmigen Ansatzes 71 bogenartig geformt sind. Die beiden übrigen einander gegenüberliegenden Seitenflächen 711 in Längsrichtung sind demgegenüber eben ausgeführt. Der im Wesentlichen quaderförmige Ansatz 71 kann bei der Montage formschlüssig in eine in Fig. 5 dargestellte Kerbe 311, die am vorderen Ende des Lagerzapfens 34 ausgebildet ist, eingesetzt werden, um dadurch zu verhindern, dass sich das Axialsicherungsmittel 70, nach dem es mittels einer Montageschraube oder dergleichen am Lagerzapfen 34 befestigt worden ist, ungewollt relativ zum Lagerzapfen 34 drehen kann. Mit anderen Worten wirken also der im Wesentlichen quaderförmige Ansatz 71 des Axialsicherungsmittels 70 sowie die Kerbe 311 am vorderen Ende des Lagerzapfens 34 zusammen als Verdrehsicherungsmittel, um eine unerwünschte Verdrehung des Axialsicherungsmittels 70 relativ zum Lagerzapfen 34 wirksam zu verhindern.

Man erkennt ferner, dass das Axialsicherungsmittel 7 eine zentrale Durchbohrung 72 aufweist, die zur Aufnahme einer Montageschraube geeignet ist, um das Axialsicherungsmittel 7 sicher am Lagerzapfen 34 zu befestigen. Wie in Fig. 11 gezeigt, weist die Durchbohrung 72 ausgehend vom Grundkörper 70 zunächst einen Durchmesser d₁ auf. Die Durchbohrung 72 verkleinert sich dann innerhalb des Grundkörpers 70 stufenartig auf einen Durchmesser d₂ und erstreckt sich mit diesem Durchmesser d₂ weiter durch den im Wesentlichen quaderförmigen Ansatz 71 hindurch. Bei der Montage des Axialsicherungsmittels 7 kann eine Montageschraube oder dergleichen durch die zentrale Durchbohrung 72 geführt und am vorderen Ende des Lagerzapfens 34 befestigt werden.

Der Außendurchmesser des Grundkörpers 70 ist größer als der Außendurchmesser des vorderen Endes des Lagerzapfens 34 und so gewählt, dass sich das Axialsicherungsmittel 7 bei einer Verstellung der Neigung der Lamelle 2 ungehindert im Aufnahmeraum 904 des Lamellenlagers 9 drehen kann. Das Axialsicherungsmittel 7 verhindert, dass sich der Lagerbolzen 34 unerwünscht in axialer Richtung aus dem Lagerschuh, der durch das Lagerunterteil 90 und das Lageroberteil 91 gebildet ist, bewegen kann und verbessert auf Grund des vergleichsweise großen Außendurchmessers und der dadurch definierten vergleichsweise großen Grundfläche 73 im Zusammenwirken mit dem Lagerunterteil 90 und dem Lageroberteil 91 die Verteilung beziehungsweise die Ableitung der nach der Montage und während des Gebrauchs des Lamellendachs 1 im Lamellenlager 9 wirkenden Kräfte.

Die hier beschriebene konstruktive Ausgestaltung ist insbesondere für diejenigen Lamellenlager 9 von großem Vorteil, welche am "oberen" der beiden Seitenteile 8 angeordnet sind, von dem das Gefälle des Lamellendachs 1 für die Lamellen 2 ausgeht, da hier die in den Lamellenlager 9 auftretenden Belastungen besonders hoch sind. Es ist jedoch grundsätzlich von Vorteil, die hier beschriebenen Lamellenlager 9 an beiden Stirnseiten der Lamellen 2 vorzusehen, um diese schwenkbar zu lagern.

In Fig. 12 bis 17 wird abschließend die Montage des Abschlusselements 3 einer Lamelle 2 an einem der Lamellenlager 9 des Lamellendachs 1 veranschaulicht. Das am Lagerzapfen 34 des Abschlussteils 3 befestigte Axialsicherungsmittel 7 wird bei der Montage in das Lagerunterteil 90 eingesetzt, bevor das Lageroberteil 91 aufgesetzt und mit dem Lagerunterteil 90 verschraubt wird.

## Patentansprüche

1. Lamellendach (1) mit einer Mehrzahl parallel zueinander angeordneter Lamellen (2), die jeweils an ihren Stirnseiten um eine zu ihrer Längserstreckung parallele Schwenkachse an ortsfesten Seitenteilen (8) zwischen einer geöffneten Stellung und einer geschlossenen Stellung schwenkbar gelagert sind, wobei die Lamellen (2) in der geschlossenen Stellung jeweils mit ihrer Vorderkante die Hinterkante der davor liegenden Lamelle (2) überdecken, wobei jede der Lamellen (2) zwei Profilkörper (21, 22) umfasst, die sich in Längsrichtung der Lamellen (2) erstrecken und zwischen denen jeweils mindestens ein Abdeckelement (20) angeordnet ist, **dadurch gekennzeichnet, dass** an beiden Stirnseiten der Lamellen (2) jeweils ein Abschlusselement (3) angeordnet ist, von denen zumindest eines etwa in Höhe des Abdeckelements (20) mindestens eine Wasseraustrittsöffnung (35) aufweist, durch die auf das Abdeckelement (20) treffendes Wasser abfließen kann.

2. Lamellendach (1) nach Anspruch 1, **dadurch gekennzeichnet, dass** die Wasseraustrittsöffnung (35) im Wesentlichen länglich geformt ist.

3. Lamellendach (1) nach Anspruch 1 oder 2, **dadurch gekennzeichnet, dass** sich die Wasseraustrittsöffnung (35) nahezu über die gesamte Breite der Lamelle (2) erstreckt.

4. Lamellendach (1) nach einem der Ansprüche 1 bis 3, **dadurch gekennzeichnet, dass** das Abschlusselement (3) ein Oberteil (30) und ein Unterteil (31) aufweist, zwischen denen die Wasseraustrittsöffnung (35) ausgebildet ist.

5. Lamellendach (1) nach Anspruch 4, **dadurch gekennzeichnet, dass** zwischen dem Oberteil (30) und dem Unterteil (31) mindestens ein Trennsteg (32, 33), vorzugsweise mindestens zwei voneinander beabstandet angeordnete Trennstege (32, 33) vorgesehen ist/sind.

6. Lamellendach (1) nach Anspruch 5, **dadurch gekennzeichnet, dass** der mindestens eine Trennsteg (32, 33) im Wesentlichen bügelartig geformt ist.

7. Lamellendach (1) nach einem der Ansprüche 1 bis 6, **dadurch gekennzeichnet, dass** jedes der Abschlusselemente (3) einen Lagerzapfen (34) aufweist, der jeweils mit einem Lamellenlager (9) in Eingriff steht.

8. Lamellendach (1) nach Anspruch 7, **dadurch gekennzeichnet, dass** der Lagerzapfen (34) am Unterteil (31) des Abschlusselements (3) angeordnet ist.

9. Lamellendach (1) nach einem der Ansprüche 4 bis 8, **dadurch gekennzeichnet, dass** das Unterteil (31) eine obere Begrenzungsfläche (310) aufweist, auf der ein vorderes Ende des Abdeckelements (20) aufliegt.

10. Lamellendach (1) nach Anspruch 9, **dadurch gekennzeichnet, dass** die Querkante (200) des Abdeckelements (20) bündig mit einer äußeren Begrenzungskante der oberen Begrenzungsfläche (310) abschließt.

11. Lamellendach (1) nach einem der Ansprüche 1 bis 10, **dadurch gekennzeichnet, dass** am Abschlusselement (3) mindestens ein Dichtungselement (39) angeordnet ist, das sich zumindest abschnittsweise in Längsrichtung des Abschlusselements (3) erstreckt und auf dem das Abdeckelement (20) bereichsweise aufliegt.

12. Lamellendach (1) nach Anspruch 11, **dadurch gekennzeichnet, dass** sich das Dichtungselement (39) über die gesamte Länge oder zumindest nahezu über die gesamte Länge der oberen Begrenzungsfläche (310) des Unterteils (31) erstreckt.

13. Lamellendach (1) nach einem der Ansprüche 1 bis 12, **dadurch gekennzeichnet, dass** am Abschlusselement (3) an einer den Profilkörpern (21, 22) der Lamelle (2) zugewandten Seite zwei voneinander beabstandet angeordnete Montageelemente (36, 37) ausgebildet sind, die in korrespondierende Profilkammern der Profilkörper (21, 22) eingesetzt sind.

14. Lamellendach (1) nach Anspruch 13, **dadurch gekennzeichnet, dass** die Montageelemente (36, 37) am Oberteil (30) des Abschlusselements (3) angeordnet sind.

15. Lamellendach (1) nach einem der Ansprüche 1 bis 14, **dadurch gekennzeichnet, dass** die Abschlusselemente (3) aus Aluminium bestehen.

## Claims

1. Slat roof (1) comprising a plurality of slats (2) which are arranged parallel to one another and which are each mounted at their end faces so as to be pivotable at fixed side parts (8) between an open position and a closed position about a pivot axis which is parallel to the longitudinal extent of said slats, wherein, in the closed position, the slats (2) each cover by way of their front edge the rear edge of the slats (2) situated in front, wherein each of the slats (2) comprises two profiled bodies (21, 22) which extend in the longitudinal direction of the slats (2) and between which at least one covering element (20) is arranged in each case, **characterized in that** a closure element (3) is arranged in each case at both end faces of the slats (2), of which at least one closure element has, approximately at the height of the covering element (20), at least one water outlet opening (35) by means of which the water striking the covering element (20) can flow off.

2. Slat roof (1) according to Claim 1, **characterized in that** the water outlet opening (35) is formed to be substantially elongate.

3. Slat roof (1) according to Claim 1 or 2, **characterized in that** the water outlet opening (35) extends virtually over the entire width of the slat (2) .

4. Slat roof (1) according to one of Claims 1 to 3, **characterized in that** the closure element (3) has an upper part (30) and a lower part (31) between which the water outlet opening (35) is formed.

5. Slat roof (1) according to Claim 4, **characterized in that** at least one separating web (32, 33), preferably at least two separating webs (32, 33) arranged at a spacing from one another, is/are provided between the upper part (30) and the lower part (31).

6. Slat roof (1) according to Claim 5, **characterized in that** the at least one separating web (32, 33) is formed in a substantially bow-like manner.

7. Slat roof (1) according to one of Claims 1 to 6, **characterized in that** each of the closure elements (3) has a bearing pin (34) which engages in each case with a slat bearing (9).

8. Slat roof (1) according to Claim 7, **characterized in that** the bearing pin (34) is arranged on the lower part (31) of the closure element (3).

9. Slat roof (1) according to one of Claims 4 to 8, **characterized in that** the lower part (31) has an upper boundary surface (310) on which a front end of the covering element (20) rests.

10. Slat roof (1) according to Claim 9, **characterized in that** the transverse edge (200) of the covering element (20) terminates flush with an outer boundary edge of the upper boundary surface (310).

11. Slat roof (1) according to one of Claims 1 to 10, **characterized in that** at least one sealing element (39) is arranged on the closure element (3), which sealing element extends at least in sections in the longitudinal direction of the closure element (3) and on which the covering element (20) rests in certain regions.

12. Slat roof (1) according to Claim 11, **characterized in that** the sealing element (39) extends over the entire length or at least virtually over the entire length of the upper boundary surface (310) of the lower part (31).

13. Slat roof (1) according to one of Claims 1 to 12, **characterized in that** two mounting elements (36, 37) arranged at a distance from one another are formed on the closure element (3) on a side facing the profiled bodies (21, 22) of the slats (2), these mounting elements being inserted into corresponding profile chambers of the profiled bodies (21, 22).

14. Slat roof (1) according to Claim 13, **characterized in that** the mounting elements (36, 37) are arranged on the upper part (30) of the closure element (3).

15. Slat roof (1) according to one of Claims 1 to 14, **characterized in that** the closure elements (3) consist of aluminium.

## Revendications

1. Toit à lamelles (1) comprenant une pluralité de lamelles (2) disposées parallèlement les unes aux autres, qui sont à chaque fois montées au niveau de leurs côtés frontaux de manière à pouvoir pivoter autour d'un axe de pivotement parallèle à leur étendue longitudinale, au niveau de parties latérales fixes (8), entre une position ouverte et une position fermée, les lamelles (2), dans la position fermée, recouvrant avec leur bord avant respectif le bord arrière de la lame précédente (2), chacune des lamelles (2) comprenant deux corps profilés (21, 22) qui s'étendent dans la direction longitudinale de la lamelle (2) et entre lesquels est à chaque fois disposé au moins un élément de recouvrement (20), **caractérisé en ce qu'**au niveau des deux côtés frontaux des lamelles (2) est disposé un élément de terminaison respectif (3), au moins un élément de terminaison présentant, approximativement à hauteur de l'élément de recouvrement (20), au moins une ouverture de sortie d'eau (35), à travers laquelle l'eau parvenant sur l'élément de recouvrement (20) peut être évacuée.

2. Toit à lamelles (1) selon la revendication 1, **caractérisé en ce que** l'ouverture de sortie d'eau (35) est formée essentiellement sous forme oblongue.

3. Toit à lamelles (1) selon la revendication 1 ou 2, **caractérisé en ce que** l'ouverture de sortie d'eau (35) s'étend approximativement sur toute la largeur de la lamelle (2).

4. Toit à lamelles (1) selon l'une quelconque des revendications 1 à 3, **caractérisé en ce que** l'élément de terminaison (3) présente une partie supérieure (30) et une partie inférieure (31) entre lesquelles est réalisée l'ouverture de sortie d'eau (35).

5. Toit à lamelles (1) selon la revendication 4, **caractérisé en ce qu'**entre la partie supérieure (30) et la partie inférieure (31) est ou sont prévues au moins une nervure de séparation (32, 33), de préférence au moins deux nervures de séparation (32, 33) disposées à distance l'une de l'autre.

6. Toit à lamelles (1) selon la revendication 5, **caractérisé en ce que** l'au moins une nervure de séparation (32, 33) est formée essentiellement en forme d'étrier.

7. Toit à lamelles (1) selon l'une quelconque des revendications 1 à 6, **caractérisé en ce que** chacun des éléments de terminaison (3) présente un tourillon (34) qui est à chaque fois en prise avec un palier de lamelle (9).

8. Toit à lamelles (1) selon la revendication 7, **caractérisé en ce que** le tourillon (34) est disposé sur la partie inférieure (31) de l'élément de terminaison (3).

9. Toit à lamelles (1) selon l'une quelconque des revendications 4 à 8, **caractérisé en ce que** la partie inférieure (31) présente une surface de limitation supérieure (310), sur laquelle repose une extrémité avant de l'élément de recouvrement (20) .

10. Toit à lamelles (1) selon la revendication 9, **caractérisé en ce que** le bord transversal (200) de l'élément de recouvrement (20) se termine en affleurement avec un bord de limitation extérieur de la surface de limitation supérieure (310).

11. Toit à lamelles (1) selon l'une quelconque des revendications 1 à 10, **caractérisé en ce qu'**au moins un élément d'étanchéité (39) est disposé sur l'élément de terminaison (3), lequel élément d'étanchéité s'étend au moins en partie dans la direction longitudinale de l'élément de terminaison (3) et sur lequel repose en partie l'élément de recouvrement (20).

12. Toit à lamelles (1) selon la revendication 11, **caractérisé en ce que** l'élément d'étanchéité (39) s'étend sur toute la longueur ou au moins approximativement sur toute la longueur de la surface de limitation supérieure (310) de la partie inférieure (31).

13. Toit à lamelles (1) selon l'une quelconque des revendications 1 à 12, **caractérisé en ce que** deux éléments de montage (36, 37) disposés à distance l'un de l'autre sont réalisés sur l'élément de terminaison (3) au niveau d'un côté tourné vers les corps profilés (21, 22) de la lamelle (2), lesquels éléments de montage sont insérés dans des chambres profilés correspondantes des corps profilés (21, 22).

14. Toit à lamelles (1) selon la revendication 13, **caractérisé en ce que** les éléments de montage (36, 37) sont disposés sur la partie supérieure (30) de l'élément de terminaison (3).

15. Toit à lamelles (1) selon l'une quelconque des revendications 1 à 14, **caractérisé en ce que** les éléments de terminaison (3) se composent d'aluminium.
